# FASCICULE DE BREVET EUROPEEN

(11) **EP 0 001 729 B1**
(45) Date de publication et mention de la délivrance du brevet: **25.03.1981**
(21) Numéro de dépôt: 78400121.6
(22) Date de dépôt: 29.09.1978
(51) Int. Cl.: H05G 1/52, H01J 35/14

(54) **Procédé et dispositif pour améliorer la définition radiologique d'un système de radiodiagnostic**
Verfahren und Einrichtung zur Verbesserung des radiologischen Auflösungsvermögens eines röntgendiagnostischen Systems
Process and device for improving the radiological definition of a radiodiagnostic system

(30) Priorité: 21.10.1977 FR 7731743
(43) Date de publication de la demande: 02.05.1979
(73) Titulaire: COMPAGNIE GENERALE DE RADIOLOGIE, F-75741 Paris Cedex 15 (FR)
(72) Inventeur: Quang, Dang Tran, F-75360 Paris Cedex 08 (FR); Leguen, Jacques, F-75360 Paris cedex 08 (FR); Delair, Jacques, F-75360 Paris Cedex 08 (FR)
(74) Mandataire: Thrierr, Françoise

## Description

La présente invention concerne un procédé et un dispositif pour améliorer la définition ou résolution radiologique d'un de radiodiagnostic en rendant plus homogène la répartition des électrons incidents sur la surface focale d'un tube radiogéne du système de radiodiagnostic.

Un tel procédé et dispositif sont connus de l'US-A-3 992 633.

La qualité de l'image en radiologie est liée, entre autres, aux dimensions du foyer du tube à rayons X. Le flou géométrique est d'autant plus faible que le foyer est de dimensions plus réduites. Les dimensions effectives des foyers peuvent être déterminées par la méthode du sténopé ou par la méthode de la fonction de transfert de modulation (FTM) de mires d'essai. Cette seconde méthode a l'avantage de donner également la répartition électronique au niveau de la surface focale. Or on sait que la qualitée radiologique d'un foyer de dimensions nominales données est également liée à l'uniformité de cette répartition. Lorsqu'on examine les radio-images des foyers de tubes à rayons X, on constate dans la majorité des cas, sinon dans leur totalité, des concentrations importantes des électrons, ou "barres", sur les deux côtés délimitant la surface focale dans le sens de la largeur. Une coupe microdensitométrique de ces radio-images fait apparaître sur un densitogramme deux ou plusieurs pics et une ou plusieurs vallées très prononcés, comme le montre la figure 1 qui représente des diagrammes de la distribution des électrons incidents (N, nombre d'électrons) suivant une coupe transversale du foyer (X, distance par rapport à l'axe du foyer).

D'autre part, les dimensions mesurées par la méthode du sténopé sont toujours inférieures à celles déterminées par la FTM des mires d'essai. Or, depuis un certain temps, cette dernière méthode est souvent appliquée par les radiologues pour le contrôle de la qualité des foyers des tubes X. Pour tenir compte des exigences des utilisateurs, les constructeurs sont obligés de trier les foyers ou de remplacer les tubes jusqu'à satisfaction du client, d'où une perte de temps, d'argent et de renommée pour la marque du constructeur, malgré la conformité dimensionnelle des foyers avec la plupart des normes en vigueur basées sur la méthode du sténopé.

Il est connu de diminuer les dimensions des foyers en appliquant à la pièce de concentration du faisceau d'électrons émis par le filament, constituée par une électrode en forme de coupelle entourant de dernier du côté opposé à celui en regard de la cible (anticathode), une tension de polarisation négative Vp. Plus la valeur absolue de cette tension est grande, plus la largeur du foyer, et dans une proportion moindre sa longueur, diminuent, c'est-à-dire que les deux "barres" délimitant la largeur du foyer se rapprochent. Elles se confondent pour une certaine valeur de la tension de polarisation. La figure 1 annexée donne la largeur 1 et la répartition életronique des foyers d'un même tube pour plusieurs valeurs Vp. On peut d'ailleurs, au cas où la pièce de concentration est divisée en deux parties isolées l'une de l'autre, réduire les deux dimensions en même temps en leur appliquant respectivement deux tensions de polarisation de valeurs différentes dans les deux dimensions. Toutefois, dans l'ètat de la technique antérieure, la tension de polarisation négative appliquée à la pièce de concentration reste constante. De plus, la surface focale étant ainsi réduite, les charges admissibles applicables au tube doivent être réduites en conséquence.

Dans le brevet des Etats-Unis d'Amérique US-A-3.992.633, on -a décrit un tube radiogène à cible fixe ayant une cathode de forme sensiblement circulaire, indirectement chauffée et de grande dimension (diamètre) émettant vers la cible, qui est de dimension comparable, un faisceau d'électrons de grand diamètre. Dans l'un des modes de réalisation, le tube est entouré par une bobine de focalisation qui agit sur la concentration du faisceau d'électrons en fonction du courant qui la parcourt. La variation périodique de ce courant entraîne une contraction et un étalement périodique du flux d'electrons frappant la cible de façon à compenser des irrégularités dans le faisceau. Dans un autre mode de réalisation, le tube radiogène comporte en outre un électrode supplémentaire, dite grille, de forme cylindrique ou annulaire, disposée à mi-chemin environ entre la cathode et la cible, et entourant le faisceau d'électrons de façon à agir simultanément sur la concentration du flux d'électrons et sur son intensité. La modulation pulsée de la tension de polarisation de la grille agit donc sur le courant et la dimension du foyer en sens inverse. Un ensemble de bobines de déviation classique engendrant des champs magnétiques orthogonaux permet en outre de balayer la cible avec le faisceau d'électrons.

Dans le brevet français FR-A-1.057.152, on a décrit un procédé de commande d'un tube à rayons X connecté en auto-redresseur entre un enroulement très-haute-tension d'un transformateur alimenté par le réseau alternatif. Le tube comporte une pièce de concentration associée à une grille qui recouvre le filament du côté en regard de la cible. Cette grille, isolée du filament, est alimentée par un autre enroulement d'un transformateur, sensiblement en opposition de phase avec la tension alternative fournie par l'enroulement alimentant l'anode et la cathode du tube, à travers un montage parallèle composé d'une résistance et d'un condensateur de façon à obtenir une tension de polarisation de la grille comportant une composante alternative fournie par l'enroulement et une composante continue négative provoquée par le courant de grille au cours des demi-périodes positives de la composante alternative. La cathode et la grille sont alors équivalents à une diode de redressement, car la tension anode-cathode est alors négative et il n'y a aucun courant anodique. Pendant la demi-période positive de la tension anode-cathode, la tension de polarisation de la grille devient autant plus négative que le potentiel de l'anode devient positif engendrant ainsi une relative stabilisation du courant et des dimensions du foyer.

L'invention a pour but de remédier aux inconvénients de la polarisation constante de la pièce de concentration dans un tube à filament linéaire fin constituant la cathode. Elle permet, tout en conservant constantes les dimensions hors tout, lues au sténopé, de modifier la répartition électronique du foyer de telle sorte que les dimensions déterminées par la fonction du transfert de modulation de mires d'essai puissent être réglées à des valeurs égales, inférieures ou très inférieures (jusqu'à 50%) aux dimensions déterminées par la méthode de sténopé.

Le procédé selon l'invention est caractérisé en ce que pendant qu'une très-haute-tension polarise l'anode et la cathode, la tension de polarisation d'une pièce de concentration en forme de coupelle dont la cavité entoure de près le filament à l'exception du côté en regard de l'anode, est modulée de façon à la faire varier selon une forme d'onde de tension alternative, dont la fréquence est telle qu'on obtient un grand nombre de périodes de modulation durant chaque intervalle de fonctionnement du tube, et ence que la tension de polarisation est modulée entre une valeur négative minimale pouvant être sensiblement nulle et une valeur négative maximale de telle sorte que la répartition électronique du foyer est modifiée en conservant les dimensions hors tout du foyer constantes.

Des modes particuliers de réalisation du procédé selon l'invention sont indiqués dans les revendications dépendantes.

L'invention concerne également un dispositif pour la mise en oeuvre du procédé défini ci- dessus.

Un mode de réalisation de l'invention est mis en évidence dans la suite de la description, donnée à titre d'exemple non limitatif, en référence aux dessins annexés, dans lesquels:
- les figures 1 (a) à 1 (e) représentent respectivement des courbes de répartition densitométrique pour plusieurs valeurs de la tension continue de polarisation de la pièce de concentration, obtenues sans utiliser le procédé de l'invention;
- la figure 2 représenté schématiquement un circuit de variation de la tension de polarisation de la pièce de concentration d'un tube radiogène;
- les figures 3 (a) à 3 (h) représentent respectivement des courbes de répartition densitométrique obtenues pour une fréquence de modulation de 20 kHz pour différentes amplitudes (valeurs crête) de la tension de polarisation variable de la pièce de concentration.

Sur les figures 1 (a) à 1 (e), on a représenté respectivement des courbes de répartition densitométrique des électrons dans le sens transversale d'un foyer linéaire, pour plusieurs valeurs de la tension de polarisation continue Vp de la pièce de concentration. On y voit que la largeur/à mi-hauteur du foyer et l'espacement et le nombre de pics (barres) varient sensiblement en fonction inverse de la valeur absolue de la tension de polarisation négative.

La figure 1 (a) donne pour une tension Vp nulle, une largeur lde 1,45 mm avec quatre pics (trois minima) dont les extrêmes présentent des amplitudes importantes. La figure 1 (b) donne, pour une tension Vp de - 100 V, une largeur 1 de 1,09 mm avec trois pics (deux minima) de hauteurs sensiblement égales. La figure 1 (c) a été relevée à une tension de polarisation Vp de - 200 V et elle donne une largeur / de 0,91 mm avec trois pics de moindre amplitude. La figure 1 (d) donne, pour une tension Vp de - 300 V, une largeur / de 0,78 mm avec sensiblement deux pics d'amplitude encore inférieure, et la figure 1 (e) donne, pour une tension Vp de - 400 V, une largeur / de 0,65 mm avec deux pics (maxima) délimitant un creux médian (minimum), d'amplitudes réduites.

Il apparaît donc qu'il est possible, en utilisant durant le temps d'exposition (fonctionnement du tube radiogène) deux ou plusieurs valeurs de la tension de polarisation de la pièce de concentration pendant des périodes de temps sensiblement égales, inférieures aux temps d'exposition, de rendre plus uniforme la répartition densitométrique du foyer. En faisant varier la tension de polarisation Vp entre 0 V et - 200 V à l'aide d'un signal carré par exemple on peut observer qu'en superposant les figures 1 (a) et 1 (c), on obtient une largeur de foyer à mi-hauteur / de 1,45 mm environ avec des pics et creux de faible amplitude, donc une répartition sensiblement plus uniforme pour la totalité du temps d'exposition.

Le procédé de l'invention consiste à faire varier ou à moduler la tension de polarisation de la pièce de concentration, négative par rapport à la cathode, avec une forme d'onde de tension dont la fréquence est supérieure à 10 kHz et, de préférence comprise entre 20 et 50 kHz. On peut effectuer la variation avec différentes formes d'onde à savoir carrée, rectangulaire, trapézoïdale, sinusoïdale, triangulaire, en dents de scie, etc. Des essais ont montré qu'on obtenait les meilleurs résultats avec des formes d'ondes sinusoïdales ou triangulaires. La tension de polarisation variera donce entre une valeur négative minimale ou nulle et une valeur négative maximale choisies expérimentalement.

Une telle variation périodique devrait theoriquement permettre d'obtenir une surface focale à répartition électronique sensiblement uniforme ou un foyer à répartition densitométrique uniforme, c'est-à-dire un foyer dont la répartition densitométrique est sensiblement rectangulaire ou carrée. Les essais effectués ont montré qu'on pouvait obtenir de tels foyers dans des conditions particulières mais que, dans la majeure partie des cas, les coupes microdensitométriques des radio-images de ces foyers faisaient ressortir une répartition densitométrique débutant avec deux ou plusieurs pics et une ou plusieurs vallées (creux) pour une tension de polarisation d'amplitude nulle, pour se rapprocher de la répartition gaussienne ou triangulaire lorsqu'on augmente l'amplitude crête à crête de la tension de polarisation et ceci tout en conservant les dimensions hors tout du foyer constantes. Ceci est illustré par la figure 3 et par le tableau ci-dessous indiquant les largeurs des foyers mesurées par la méthode du sténopé et par la méthode des mires d'essai. Les valeurs indiquées correspondent à un foyer nominal de 1,2 mm, un régime de fonctionnement du tube à mi-puissance (75 kV, 700 mA) et une fréquence de modulation de 20 kHz avec une forme d'onde sinusoïdale (ou triangulaire).

Ces exemples montrent l'intérêt de l'invention qui permet en outre de régler en clientèle la définition du foyer et de rattraper éventuellement les foyers dont les dimensions au sténopé sont hors normes pour les rendre conformes.

On a représenté sur la Figure 2 un mode de réalisation d'un dispositif de modulation de la tension de polarisation de la pièce de concentration pour la mise en oeuvre du procédé selon l'invention. Il comporte un amplificateur 1 dont une entrée alimentée par la sortie d'un générateur de signaux 2 dont on peut faire varier l'amplitude, la forme d'onde et la fréquence, selon les besoins. L'autre entrée de l'amplificateur 1 recevant une tension d'alimentation continue, variable d'une source de tension 13, permet de faire varier le gain de l'amplificateur 1 afin de régler l'amplitude crête-à-crête de la tension de polarisation négative de la pièce de concentration. La sortie de l'amplificateur 1 alimente l'enroulement primaire 31 d'un transformateur d'isolement 3 qui isole l'amplificateur 1 de la partie haute-tension du montage tout en lui transmettant la composante alternative de son signal de sortie. L'enroulement secondaire 32 du transformateur 3 alimente un montage série composé d'un condensateur 4 et d'une diode 5 dont l'anode est réunie à l'une des bornes condensateur 4 et dont la cathode est reliée à l'une des bornes de l'enroulement secondaire, l'autre borne du condensateur 4 étant réunie à l'autre borne de cet enroulement 32.

Ce montage série est équivalent à un redresseur de crête à une alternance qui engendre aux bornes du condensateur 4 une tension continue sensiblement égale à la valeur crête de la tension alternative, avec le pôle positif à la jonction du condensateur 4 avec l'enroulement 32 et le pôle négatif à sa jonction avec l'anode de la diode 5. La cathode de la diode 5 se trouve donc galvaniquement reliée au pôle positif et son anode au pôle négatif. A cette tension continue redressée, est superposée la tension alternative provenant de l'amplificateur 1, qui est transmise par le condensateur 4 et apparaît sensiblement en entier aux bornes A et B de la diode 5. La diode 5 joue ici également le rote d'une diode de calage (dit "clamping" dans la littérature anglo- américaine) en faisant coïncider les crêtes positives de la forme d'onde avec le potentiel du pôle positif du condensateur 4, car elle ne conduit que lorsque son anode est positive par rapport à sa cathode.

Le pôle positif B du dipositif de polarisation négative variable ou modulée est reliée à la cathode du tube radiogène 12, plus précisément à la jonction C de deux filaments 7 et 8 car on a représenté sur la Figure 2 un tube 12 à deux foyers. Le pôle négatif A de ce dispositif est alors relié à la pièce de concentration 6 classique, en forme de coupelle qui entoure les filaments 7, 8 des côtés opposés à celui en regard de la cible, La pièce de concentration 6 sera alors soumise à une tension de polarisation négative par rapport à la cathode C du tube qui variera entre une valeur nulle et une valeur négative maximale - Vpₘₐₓ qui est égale à la valeur crête-à-crête de la forme d'onde de tension fournie par l'enroulement secondaire, la composante continue de cette tension de polarisation étant alors égale à la valeur moyenne de la tension entre les pôles A et B.

Il peut être désirable de faire varier la tension de polarisation Vp de la pièce de concentration entre une valeur négative minimale - Vpₘₗₙ inférieure à zéro et une valeur négative maximale - Vₚₘₐₓ. Ceci peut être obtenu en insérant entre l'es bornes C (jonction des filaments 7 et 8) et B (pôle positif du dispositif de polarisation) une source de tension continue fixe (non représentée) de faible résistance interne, réunie avec son pôle positif à la borne C et avec son pôle négatif à la borne B. La valeur crête-à-crête de la forme d'onde de tension aux bornes de l'enroulement 32 doit alors être égale à (Vₚₘₑₓ―Vₚₘᵢₙ). Les filaments 7,8 sont alimentés de manière classique par une alimentation 10 qui peut comporter un transformateur d'isolement et d'adaptation et l'anode et la cathode C du tube 12 sont respectivement réunies aux deux pôles d'une alimentation très-haute-tension variable et commandable en ce qui concerne la durée de son fonctionnement, dite générateur radiologique.

Bien entendu l'invention n'est nullement limitée aux modes de réalisation décrits et/ou représentés. On peut notamment envisager la modulation par d'autres formes d'onde que celles citées. Le circuit de modulation décrit peut être remplacé par tout autre dispositif permettant d'obtenir la même tension de sortie.

## Revendications

1. Procédé pour améliorer la définition ou résolution radiologique d'un système de radiodiagnostic en rendant plus homogène la répartition des électrons incidents sur la surface focale d'un tube radiogène (12) du système de radiodiagnostic, caractérisé en ce que, pendant qu'une très-hautë-tension polarise l'anode et la cathode, la tension de polarisation d'une pièce de concentration (6) en forme de coupelle dont la cavité entoure de près le filament à l'exception du côté en regard de l'anode, est modulée de façon à la faire varier selon une forme d'onde de tension alternative, dont la fréquence est telle qu'on obtient un grand nombre de périodes de modulation durant chaque intervalle de fonctionnement du tube, et en ce que la tension de polarisation est modulée entre une valeur négative minimale pouvant être sensiblement nulle et une valeur négative maximale de telle sorte que la répartition électronique du foyer est modifiée en conservant les dimensions hors tout du foyer constantes.

2. Procédé suivant la revendication 1, caractérisé en ce que la composante alternative de la tension de polarisation de la pièce de concentration présente une forme d'onde sinusoïdale, triangulaire, en dents de scie, carrée, ou trapézoïdale.

3. Procédé suivant la revendication 2, caractérisé par le fait que la fréquence de la forme d'onde modulant la tension de polarisation de la pièce de concentration est comprise entre 20 et 50 kilohertz.

4. Dispositif pour la mise en oeuvre du procédé suivant l'une des revendications précédentes, caractérisé par le fait qu'il comporte un générateur de signaux (2) fournissant de signaux périodiques dont on peut faire varier la forme d'onde, l'amplitude et la fréquence, un amplificateur (1) alimenté, d'une part, par le générateur (2) et, d'autre part, par une source de tension continue et alimentant l'enroulement primaire d'un transformateur (3) dont l'enroulement secondaire a l'une de ses bornes directement réunie à la cathode (C) du tube radiogène (12) et à la cathode d'une diode (5), l'autre borne de l'enroulement secondaire étant réunie par l'intermédiaire d'un condensateur (4) à l'anode de la diode (5) et à la piece de concentration (6), de façon à faire varier la tension de polarisation de celle-ci par rapport à la cathode (C) du tube (12), entre une valeur nulle et une valeur négative maximale pendant que la tension continue aux bornes du condensateur (4) est sensiblement égale, en valeur absolue, à la différence entre la valeur de crête positive et la valeur moyenne nulle aux bornes de l'enroulement secondaire du transformateur (3).

## Claims

1. A method for improving the radiological definition or resolution of a radio-diagnosis system by making the distribution of electrons incident on the focal surface of a radiological generator tube (12) of the radio-diagnosis system more homogene, characterized in that while a very high voltage polarizes the anode and the cathode, the polarizing voltage of a cup- shaped concentrating member (6) the cavity of which closely surrounds the filament with the exception of the side directed towards the anode, is modulated in such a way that it varies in accordance with an alternating voltage wave form the frequency of which is such that a large number of modulation periods occur during each operating interval of the tube, and that the polarizing voltage is modulated between a negative minimum value which may be substantially zero and a negative maximum value in such a way that the electron distribution of the focus is modified while maintaining the total dimensions of the focus constant.

2. The method of claim 1, characterized in that the alternating component of the polarizing voltage of the concentrating member is of sinusoidal, triangular, sawtooth, square or trapezoidal wave form.

3. The method of claim 2, characterized in that the frequency of the wave form modulating the polarizing voltage of the concentrating member is comprised between 20 and 50 KHz.

4. A device for performing the method of any of the preceding claims, characterized by the fact that it comprises a signal generator (2) delivering periodical signals the wave form, amplitude and frequency of which may be modified and an amplifier (1) which is fed on the one hand by the generator (2) and, on the other hand, by a direct voltage source and feeding the primary winding of a transformer (3) the secondary winding of which is connected at one of its terminals directly with the cathode (C) of the radiologic generator tube (12) and with the cathode of a diode (5), the other terminal of the secondary winding being connected through a condensor (4) with the anode of the diode (5) and with the concentrating member (6), in such a way that the polarizing voltage of the latter is varied with respect to the cathode (C) of the tube (12) between a zero value and a negative maximum value, while the absolute value of the direct voltage at the terminals of the condensor (4) is substantially equal to the difference between the positive peak value and the average zero at the terminals of the secondary winding of the transformer (3).

## Patentansprüche

1. Verfahren zum Verbessern der radiologischen Feinheit bzw. Auflösung eines Röntgendiagnosesystems, indem die Verteilung der auf die Brennoberfläche einer Röntgenstrahlröhre (12) des Röntgendiagnosesystems auftreffenden Elektronen homogener gemacht wird, dadurch gekennzeichnet, daß, während Anode und Kathode durch eine sehr hohe Spannung polarisiert werden, die Polarisationsspannung eines schalenförmigen Bündelungsteils (6), dessen Hohlraum den Glühfaden mit Ausnahme der der Anode gegenüberliegenden Seite eng umgibt, derart moduliert wird, daß sie sich in Form einer Wechselspannungsschwingung ändert, bei deren Frequenz eine große Anzahl von Modulationsperioden während jedes Betriebsintervalls der Röhre auftritt, und daß die Polarisationsspannung zwischen einem negativen Minimalwert, der im wesentlichen gleich Null sein kann, und einem negativen Maximalwert moduliert wird, derart, daß die Elektronenverteilung des Fokus modifiziert wird, indem die Gesamtabmessungen des Fokus konstant gehalten werden.

2. Verfahren nach Anspruch 1, dadurch gekennzeichnet, daß die Wechselspannungskomponente der Polarisationsspannung des Bündelungsteils sinus-, dreieck-, sägezahn-, quadratisch oder trapezschwingungsförmig ist.

3. Verfahren nach Anspruch 2, dadurch gekennzeichnet, daß die Frequenz der die Polarisationsspannung des Bündelungsteils modulierenden Schwingung zwischen 20 und 50 kHz liegt.

4. Vorrichtung zur Durchführung des Verfahrens nach einem der vorstehenden Ansprüche, dadurch gekennzeichnet, daß sie einen Signalgenerator (2) enthält, der periodische Signale liefert, deren Schwingungsform, Amplitude und Frequenz verändert werden können, und einen Verstärker (1) enthält, der zum einen von dem Generator (2) und zum anderen von einer Gleichspannungsquelle gespeist ist und die Primärwicklung eines Transformators (3) speist, dessen Sekundärwicklung en einem ihrer Anschlüsse direkt mit der Kathode (C) der Röntgenröhre (12) und mit der Kathode einer Diode (5) verbunden ist, während der andere Anschluß der Sekundärwicklung über einen Kondensator (4) mit der Anode der Diode und mit dem Bündelungsteil (6) verbunden ist, derart, daß die Polarisationsspannung desselben in bezug auf die Kathode (C) der Röhre (12) verändert wird zwischen einem verschwindenden Wert und einem maximalen negativen Wert, während die Gleichspannung an den Anschlüssen des Kondensators (4) im wesentlichen im Absolutwert gleich der Differenz zwischen dem positiven Spitzenwert und dem im Mittel verschwindenden Wert an den Anschlüssen der Sekundärwicklung des Transformators (3) ist.
